# EUROPÄISCHE PATENTSCHRIFT

(11) **EP 3 161 223 B1**
(45) Veröffentlichungstag und Bekanntmachung des Hinweises auf die Patenterteilung: **16.01.2019**
(21) Anmeldenummer: 15730102.9
(22) Anmeldetag: 10.06.2015
(51) Int. Cl.: E04D 13/03

(54) **AUFSETZKRANZ FÜR EIN FLACHDACHFENSTER UND FLACHDACHFENSTER**
CURB FOR A FLAT ROOF WINDOW, AND FLAT ROOF WINDOW
COSTIÈRE POUR FENÊTRE DE TOIT PLAT ET FENÊTRE DE TOIT PLAT

(30) Priorität: 30.06.2014 DE 202014005351 U
(43) Veröffentlichungstag der Anmeldung: 03.05.2017
(73) Patentinhaber: Essertec GmbH, 41464 Neuss (DE)
(72) Erfinder: FITZEL, Ingo, 14050 Berlin (DE); POY, Ingo, 41464 Neuss (DE); BLOME, Marc, 41464 Neuss (DE)
(74) Vertreter: Henkel, Breuer & Partner
(86) Internationale Anmeldenummer: PCT/EP2015/062988
(87) Internationale Veröffentlichungsnummer: WO 2016/000925

(56) Entgegenhaltungen:
- EP-A2- 2 208 834
- WO-A1-2012/161765
- GB-A- 953 581
- NL-C- 2 002 930
- US-A- 4 296 578

## Beschreibung

Die Erfindung betrifft einen Aufsetzkranz für ein Flachdachfenster und ein damit ausgestattetes Flachdachfenster.

Die vorliegende Erfindung bezieht sich auf Flachdachfenster, die auch als "Lichtkuppeln" oder Dachflächenfenster bezeichnet werden können und zum Einbau an Gebäudeöffnungen in Decken oder Dachflächen eines Gebäudes vorgesehen sind.

Der Begriff "Gebäude" im Sinne der vorliegenden Anmeldung ist nicht auf architektonische Gebäude beschränkt, sondern kann im weiteren Sinne auch als Wohnraum in Form von Wohnwagen, Container, Wohnmobilen etc. verstanden werden, weil Lichtkuppeln auch dort in Decken eingebaut werden.

Lichtkuppeln sind als solche bekannt und umfassen üblicherweise ein oberes Rahmenelement, das ein lichtdurchlässiges Element, beispielsweise in Form einer transparenten Kunststoff- oder Glasplatte oder -kuppel trägt, und einen unteren Rahmen oder Einbau- bzw. Aufsetzkranz, an dem das Rahmenelement angeordnet oder anzuordnen ist. Der Einbau- bzw. Aufsetzkranz dient zum Einbau der Lichtkuppel in die Dachfläche und er wird auf eine Deckenöffnung und um diese herum aufgesetzt. Dann wird ein Isolierungs- und Abdichtungsaufbau des Daches an den Aufsetzkranz herangeführt und mit diesem dicht verbunden, indem eine Dachabdichtungsbahn, üblicherweise eine Bitumenbahn, an der Außenseite des Aufsetzkranzes angeschweißt oder angeklebt wird. Die axiale Höhe des Aufsetzkranzes entspricht in der Regel mindestens der Dicke des Dachaufbaus über einer Oberseite der Deckenöffnung, beispielsweise in einer Betondecke, bis zu einer Außenseite des Dachaufbaus.

Das obere Rahmenelement und der Aufsetzkranz sind häufig über ein Scharnier beweglich miteinander verbunden, so dass das Rahmenelement mit dem lichtdurchlässigen Element im Einbauzustand relativ zu dem Aufsetzkranz geschwenkt oder angehoben werden kann, um die durch den Aufsetzkranz umschlossene Deckenöffnung zumindest teilweise für Belüftungszwecke zu öffnen.

Der Aufsetzrahmen derartiger bekannter Lichtkuppeln ist typischerweise rechteckig in der Draufsicht und die vom Aufsetzkranz umschlossene Durchgangsöffnung besitzt einen konstanten Querschnitt in der Axialrichtung und durch die zunehmend steigenden Anforderungen an eine Wärmedämmung Höhen bis zu 1m, so dass der durch den Aufsetzrahmen umschlossene und durch die Durchgangsöffnung definierte Lichtschacht länglich und quaderförmig ist und aufgrund der Höhe einen erheblichen Verschattungseffekt besitzt. Die als Licht- und Lufteintrittsöffnung dienende Fläche an der Außenseite des Dachaufbaus ist - bedingt durch den am Außenumfang umlaufenden Rahmen des Rahmenelements - kleiner als die Gebäude- bzw. Deckenöffnung. Das reduziert die Menge des einfallenden Lichts und führt zu einer unbefriedigenden Ästhetik, weil für den Betrachter der Sichtbereich durch die Durchgangsöffnung durch Teile des oberen Rahmenelements, durch Beschläge oder auch durch die Innenflächen des Lichtschachtes selbst und in einigen Fällen auch noch durch im Lichtschacht angeordnete Antriebseinrichtungen zum Öffnen des Rahmenelements begrenzt und gestört wird.

Ein Aufsetzkranz gemäß dem Oberbegriff des Anspruchs 1 ist ferner von EP 2208834 A2 bekannt.

Als Lösung zur Vergrößerung der Lichteintrittsfläche steht bisher nur die Verwendung eines Flachdachfensters oder einer Lichtkuppel mit größerem Querschnitt zur Verfügung, was aber auch entsprechend größere Gebäudeöffnungen bedingt und die Tragfähigkeit der Decken- oder Dachkonstruktion vermindert. Außerdem steigen die Kosten an und das Problem der unbefriedigenden Ästhetik und des Verschattungseffekts ist auch bei Flachdachfenstern mit größerer Dachöffnung und hohen Deckenaufbauten ungelöst.

Aufgabe der Erfindung ist die Bereitstellung eines Aufsatzkranzes für ein Flachdachfenster und eines damit ausgestatteten Flachdachfensters, die zumindest einige der vorstehenden Probleme lösen.

Zur Lösung bringt die Erfindung einen Aufsatzkranz für ein Flachdachfenster mit den Merkmalen des Patentanspruches 1 und ein Flachdachfenster mit den Merkmalen des Patentanspruches 7 in Vorschlag. Bevorzugte Ausgestaltungen sind jeweils in den abhängigen Ansprüchen angegeben.

Der erfindungsgemäße Aufsetzkranz für ein Flachdachfenster, hat eine erste Seite, eine zweite Seite und einen die erste Seite mit der zweiten Seite verbindenden Mantelabschnitt, dessen Innenflächen eine sich von der ersten Seite zur zweiten Seite entlang einer Axialrichtung erstreckende Durchgangsöffnung umschließen, welche bei Verwendung mit einer in Einbauposition außenseitigen Verglasung an einem Ende als Lichtschacht eines Flachdachfensters dient, wobei die erste Seite an einer Gebäudeöffnung anzubringen ist, beispielsweise indem die erste Seite auf eine Decken- oder Dachflächenöffnung und um diese herum aufgesetzt wird, und an der zweiten Seite ein Rahmenelement, das eine Verglasung trägt, anzuordnen ist, um die Durchgangsöffnung zu verschließen. Zumindest einige der Innenflächen des Mantelabschnitts sind in der Richtung von der ersten Seite zur zweiten Seite nach Außen geneigt.

Hierbei sind die Innenflächen des Mantelabschnitts insbesondere so ausgebildet, dass eine gedachte Projektion der Öffnung der Durchgangsöffnung an der ersten Seite in der Richtung der Axialrichtung vollständig innerhalb der Öffnung an der zweiten Seite liegt. Vorzugsweise sind die Innenflächen so geneigt, dass das lichte Maß der Durchgangsöffnung des Mantelabschnitts von der ersten Seite zu der zweiten Seite in Querschnitten entlang der Axialrichtung des Mantelabschnitts und innerhalb des jeweiligen Querschnitts in jeder Richtung senkrecht zu der Axialrichtung größer wird.

Die Neigung der Innenflächen des Mantelabschnitts nach Außen definiert einen sich nach Außen erweiternden Lichtschacht und führt so zu einer erheblichen Vergrößerung der Licht- und Lufteintrittsfläche an der Außenseite des Aufsetzkranzes an der Außenseite des Dachaufbaus, ohne dass die Gebäudeöffnung selbst vergrößert werden muss. Außerdem ist die Sichtlinie eines im Raum unter dem Flachdachfenster befindlichen Betrachters entlang der den Lichtschacht definierenden Durchgangsöffnung durch die Erweiterung der Durchgangsöffnungsquerschnitte zur Außenseite hin frei, so dass die die Verglasung tragenden Teile und andere Beschläge des Rahmenelements außerhalb des Sichtbereichs liegen und der Eindruck einer "rahmenlosen" bzw. "schwebenden" Glashalterung entsteht, ohne dass hierfür eine spezielle technisch aufwändige Konstruktion des Rahmenelements erforderlich wäre. Außerdem ist bei hohen Aufsetzkränzen von 0,5m und mehr der Verschattungseffekt erheblich verringert.

In einer bevorzugten Ausgestaltung ist an der Außenseite des Mantelabschnitts eine Abdeckung vorgesehen ist, die einen zur ersten Seite (zur Dachseite) hin offenen vorzugsweise spaltartigen Raum definiert, in dem im Einbauzustand des Aufsetzkranzes eine Dachabdichtung, beispielsweise eine Bitumen- oder Kunststoffbahn oder Dichtungsfolie oder ein Blech, angeordnet werden kann. Die Ausbildung des spaltartigen Raums ermöglicht das Einsetzen und Fixieren der Dachabdichtungsbahn des Dachaufbaus zwischen Außenflächen des Mantelabschnitts und der Abdeckung. Das führt durch die Überdeckung der Enden der Dachabdichtungsbahn zu einer einfacheren und zuverlässigeren Abdichtung gegenüber der Umgebung in der Form einer Labyrinthdichtung. Ferner wird der Anschlussbereich der Dachabdeckung am Mantelabschnitt des Aufsetzkranzes durch die Abdeckung vor schädlichen Wärmeeinflüssen wie Licht, Wasser und Wärme geschützt, insbesondere wenn als Dachabdichtungsbahn eine Bitumen- oder Kunststoffbahn oder -folie verwendet wird.

Erfindungsgemäß sind auch zumindest einige der Außenflächen des Mantelabschnitts in der Richtung von der zweiten Seite zur ersten Seite nach Innen geneigt. Durch die Neigung der Außenflächen des Mantelabschnitts an der Oberseite (bezogen auf die Einbauposition) nach Außen wird der Anschlussbereich zwischen Dachaufbau und Aufsetzkranz bei einer Betrachtung von außen überdeckt und dieser dadurch zusätzlich vor einer direkten Einwirkung von schädlichen Umwelteinflüssen wie Wasser, Licht und Wärme geschützt.

Bei einer besonders bevorzugten Ausgestaltung des Flachdachfensters mit dem erfindungsgemäßen Aufsetzkranz ist eine Antriebseinrichtung mit einem Motor sowie ggf. Teilen einer Getriebeanordnung zum Schwenken und/oder Anheben eines mit dem Aufsetzkranz beweglich gekoppelten Rahmenelements mit Verglasung in dem Mantelabschnitt des Aufsetzkranzes angeordnet. Durch die Anordnung der Antriebseinrichtung in einem Bereich zwischen den Innen- und Außenflächen des Mantelabschnitts ist diese zum einen gegenüber Umwelteinflüssen abgeschirmt und zum anderen nicht im Sichtbereich des Lichtschachts. Der Einbauraum der Antriebseinrichtung ist vorzugsweise von einer abnehmbaren Abdeckung abgedeckt und ist nach Abnehmen der Abdeckung von der Oberseite des Aufsetzkranzes für Wartungs- und Montagearbeiten zugänglich.

Bei einer weiteren bevorzugten Ausgestaltung des Flachdachfensters kann dieses als Rauchabzug, insbesondere für einen Treppenraum, dienen.

In einer weiteren bevorzugten Ausgestaltung weist das Rahmenelement eine an dem Außenumfang umlaufende Verkleidung auf, die bündig mit Außenflächen des Mantelabschnitts und ggf. der Abdeckung des Aufsetzkranzes ist. Mit dieser Ausgestaltung wird zum einen ein Schutz der Innenliegenden Bereiche des Aufsetzkranzes einschließlich des Einbauraums der Antriebseinrichtung und zum anderen eine zur Außenseite glatte und zusammenhängende Verkleidung der der Umgebung ausgesetzten Abschnitte des Flachdachfensters erreicht.

Die Erfindung wird im Folgenden anhand einer bevorzugten Ausgestaltung unter Bezug auf die beigefügten Zeichnungen beschrieben. Darin zeigen:
Fig. 1 eine perspektivische Darstellung eines Flachdachfensters gemäß einer Ausführungsform der Erfindung mit teilweise geöffnetem Rahmenelement,
Fig. 2 eine Schnittansicht des Flachdachfensters von Fig. 1, und
Fig. 3 eine Schnittansicht des Flachdachfensters von Fig. 1 mit geschlossenem Rahmenelement.

Das in den Figuren 1-3 dargestellte Flachdachfenster hat einen Aufsetzkranz 1, der eine erste Seite 5, eine zweite Seite 6 und einen die erste Seite 5 mit der zweiten Seite 6 verbindenden Mantelabschnitt 2 besitzt, dessen Innenflächen 7 eine sich von der ersten Seite 5 zur zweiten Seite 6 entlang einer Axialrichtung A erstreckende Durchgangsöffnung D umschließen, die bei Verwendung als Lichtschacht dient. Mit der ersten Seite 5, hier die untere Seite, kann der Aufsetzkranz an einer Gebäudeöffnung angebracht werden, beispielsweise indem er mit der ersten Seite auf eine Dachflächen- oder Deckenöffnung eines Gebäudes und um diese herum aufgesetzt wird. Zur Befestigung kann ein Flansch 17 an der unteren Seite 5 vorgesehen sein.

Das Flachdachfenster hat ferner ein Rahmenelement 3, das wie im Stand der Technik eine ein- oder mehrlagige Verglasung 4 trägt und an einer zweiten Seite 6 des Aufsetzkranzes 1 angeordnet ist, um die als Lichtschacht dienende Durchgangsöffnung D zu verschließen. Das Rahmenelement 3 kann an dem Aufsetzkranz fest und ohne die Möglichkeit des Öffnens angebaut sein, ist aber vorzugsweise und wie dargestellt mit dem Aufsetzkranz 1 beweglich über ein Scharnier, beispielsweise ein Kippscharnier 14, gekoppelt, derart, dass es zum Öffnen der Durchgangsöffnung D schwenkbar und/oder anhebbar ist. Die Verglasung kann auch ein elektrochromes Glas umfassen, das zur Verschattung gedimmt werden kann, sodass der Licht- und Energieeintrag durch das damit ausgestattete Flachdachfenster selektiv gesteuert werden kann. Ferner kann die Verglasung bzw. das Rahmenelement mit einem mechanischen innen- oder außenliegenden Sonnenschutz, beispielsweise kippbaren Lamellen oder einem auf eine Welle auf- und abwickelbaren Tuch versehen sein, mit der der Licht- und Energieeintrag ebenfalls gesteuert werden kann. Die Steuerleitungen und ggf. Stellorgane und/oder Antriebe für diese Verschattungen können im Rahmenelement und/oder im Mantelabschnitt des Aufsetzkranzes integriert sein.

Die Schwenkung bzw. Anhebung wird vorzugsweise durch eine Antriebseinrichtung 10 bewirkt, die vorzugsweise einen elektrischen Motor und eine ggf. damit gekoppelte Getriebeanordnung aufweist und fernbetätigt werden kann, um das Rahmenelement 3 zwischen einer Schließstellung, die in Fig. 3 gezeigt ist und in der die Oberseite bzw. zweite Seite 6 des Aufsetzkranzes abgedeckt und die Durchgangsöffnung verschlossen ist, und einer geöffneten Stellung, welche eine Belüftungsöffnung freigibt, wie das in Fig. 2 gezeigt ist, zu bewegen.

Als Antriebseinrichtung kann beispielsweise ein Kettenschubmotor verwendet werden, der relativ schmal baut und daher in einen Einbauraum 11 des Mantelabschnitts 2 des Aufsetzkranzes von der Oberseite bzw. zweiten Seite 6 her eingebaut sein kann. Der Einbauraum ist durch eine ebenfalls von der Oberseite zugängliche, abnehmbare Abdeckung 16 verschließbar, so dass nur ein Betätigungsglied 12 des Kettenschubmotors durch die Abdeckung reicht und mit dem Rahmenelement 3 gekoppelt ist.

Zumindest einige der Innenflächen 7 des Mantelabschnitts 2, vorzugsweise alle Innenflächen sind in der Richtung von der ersten Seite 5 zur zweiten Seite 6 nach Außen geneigt, so dass sich das lichte Maß der Durchgangsöffnung D des Mantelabschnitts 2 von der ersten Seite 5 zu der zweiten Seite 6 in Querschnitten senkrecht zu der Axialrichtung A des Mantelabschnitts und innerhalb jedes Querschnitts vorzugsweise in jeder Richtung erweitert. Das führt dazu, dass eine gedachte Projektion der Öffnung der Durchgangsöffnung D an der ersten Seite 5 in der Richtung der Axialrichtung A vollständig innerhalb der Öffnung an der zweiten Seite 6 liegt. Bei einem bevorzugten rechteckigen oder quadratischen Querschnitt des durch die Durchgangsöffnung definierten Lichtschachtes senkrecht zur Axialrichtung ist also der Querschnitt des Aufsetzkranzes in Ebenen, die die Axialrichtung enthalten, trapezförmig.

Bei der dargestellten Ausführungsform ist der Lichtschacht symmetrisch, so dass die Innenflächen 7 des Mantelabschnitts 2 von der ersten Seite 5 zur zweiten Seite 6 alle jeweils unter demselben Winkel geneigt sind. Außerdem ist die Neigung kontinuierlich mit einem gleichbleibenden Winkel von der ersten Seite zur zweiten Seite. Nicht-symmetrische Ausgestaltungen sind aber ebenfalls möglich, sofern die Erweiterung des Querschnitts zur Außenseite (zweite Seite 6) hin realisiert ist und die Sichtachsen entlang dem Lichtschacht in einem gewünschten Winkelbereich frei sind. Es ist auch nicht erforderlich, dass die Innenflächen an allen Stellen nach Außen geneigt sind, vielmehr können diese auch partiell vertikal verlaufen oder sogar nach Innen geneigt sein. Die geeignete Neigung der Innenflächen zur Vertikalen (Axialrichtung A) kann beispielsweise in Abhängigkeit von der geplanten Einbauhöhe über möglichen Personen und der Höhe des Aufsetzkranzes bestimmt werden, derart, dass die Neigung ausreichend groß ist, dass die möglichen angenommenen Sichtachsen der Personen bei einer angenommenen Einbausituation den Umfangsrahmen des an der zweiten Seite angeordneten Rahmenelements nicht treffen sondern durch die von dem Rahmenelement gehaltene Glasfläche verlaufen. Geeignete Winkelbereiche liegen vorzugsweise zwischen 5 und 45° zur Vertikalen.

Der durch die Durchgangsöffnung D des Mantelabschnitts 2 definierte Lichtschacht ist in Querschnitten senkrecht zur Axialrichtung A vorzugsweise polygonal, vorzugsweise rechteckig oder quadratisch, kann aber auch rund oder oval sein.

In den Figuren 2 und 3 ist an der Außenseite des Mantelabschnitts 2 eine Abdeckung 9 vorgesehen, die einen zur ersten Seite 5 hin offenen freien und vorzugsweise umlaufenden spaltartigen Raum 15 definiert, in den im Einbauzustand eine Dachabdichtungsbahn, beispielsweise eine Bitumen- oder Kunststoffbahn oder eine Dichtungsfolie oder ein Blech angeordnet werden kann. Die Abdeckung 9 ist vorzugsweise aus Metall hergestellt und ist vorzugsweise abnehmbar in einem definierten Abstand an dem Mantelabschnitt befestigt, damit sie für den Einbau entfernt werden und nach dem Ausbilden des Anschlusses der Dachabdichtung unter Fixierung desselben wieder am Mantelabschnitt angebracht werden kann. Die Verkleidung fixiert damit die Dachabdichtungsbahnen zusätzlich in ihrer Position und schützt den Anschlußbereich der Dachabdichtung an dem Aufsetzkranz vor schädlichen Einflüssen wie direkter Hitze-Wasser und Lichteinwirkung, wenn diese beispielsweise aus Bitumen oder Kunststoff hergestellt sind. Die Verkleidung ist vorzugsweise bündig mit Außenflächen des Mantelabschnitts des Aufsetzkranzes.

Entsprechend den Innenflächen sind zumindest einige der Außenflächen 8 des Mantelabschnitts 2 in der Richtung von der zweiten Seite 6 zur ersten Seite 5 nach Innen geneigt. Der Verlauf der Außenflächen und die Neigung können sich von dem der Innenflächen unterscheiden. Die Außenflächen können auch ganz oder teilweise vertikal zu einer Montageebene der ersten Seite des Aufsetzkranzes oder können zumindest teilweise auch zur Innenseite geneigt sein.

Das Rahmenelement 3 weist eine an dem Außenumfang umlaufende Rahmenverkleidung 13 auf, die bündig mit Außenflächen 8 des Mantelabschnitts 2 bzw. der Verkleidung 9 des Aufsetzkranzes 1 ist. Die Rahmenverkleidung 13 ist vorzugsweise aus Metall hergestellt und schützt darunterliegende Kunststoffteile des Rahmenelements vor Umwelteinflüssen und bildet die optische Wirkung einer durchgehenden Außenfläche.

In einer weiteren nicht dargestellten Ausführungsform des Flachdachfensters kann dieses auch als Rauchabzug, insbesondere für einen Treppenraum, dienen. Dazu kann - sofern erforderlich - die beschriebene Betätigungsvorrichtung zum Öffnen/Schließen der Durchgangsöffnung durch Anheben und Absenken des Rahmenelements so ausgelegt sein, dass sie das Rahmenelement auch dann anheben kann, wenn es mit Schnee bedeckt ist. Diese Öffnungsmöglichkeit ist bei einer reinen Verwendung als Fenster ggf. nicht erforderlich.

## Patentansprüche

1. Aufsetzkranz (1) für ein Flachdachfenster, mit
einer ersten Seite (5), einer zweiten Seite (6) und einem die erste Seite mit der zweiten Seite verbindenden Mantelabschnitt (2), dessen Innenflächen (7) eine sich von der ersten Seite (5) zur zweiten Seite (6) entlang einer Axialrichtung (A) erstreckende Durchgangsöffnung (D) umschließen,
wobei die erste Seite (5) an einer Gebäudeöffnung anzubringen ist und an der zweiten Seite (6) ein Rahmenelement (3), das eine Verglasung trägt, anzuordnen ist, um die Durchgangsöffnung (D) zu verschließen, und
wobei zumindest einige der Innenflächen (7) des Mantelabschnitts (2) in der Richtung von der ersten Seite (5) zur zweiten Seite (6) nach Außen geneigt sind,
**dadurch gekennzeichnet, dass**
zumindest einige der Außenflächen (8) des Mantelabschnitts (2) in der Richtung von der zweiten Seite (6) zur ersten Seite (5) nach Innen geneigt sind, und
ein Motor einer Antriebseinrichtung (10) zum Bewegen des Rahmenelements (3), um dieses zum Öffnen der Durchgangsöffnung (D) zu schwenken und/oder anzuheben, sowie ggf. ein Teil einer Getriebeanordnung in dem Mantelabschnitt (2) des Aufsetzkranzes (1) angeordnet ist/sind.

2. Aufsetzkranz (1) gemäß Anspruch 1, wobei die Innenflächen (7) des Mantelabschnitts so ausgebildet sind, dass eine gedachte Projektion der Öffnung der Durchgangsöffnung (D) an der ersten Seite (5) in der Richtung der Axialrichtung (A) vollständig innerhalb der Öffnung an der zweiten Seite (6) liegt.

3. Aufsetzkranz (1) gemäß Anspruch 2, wobei die Innenflächen (7) des Mantelabschnitts (2) von der ersten Seite (5) zur zweiten Seite (6) jeweils unter einem gleichbleibenden Winkel und/oder unter demselben Winkel geneigt sind.

4. Aufsetzkranz (1) gemäß einem der Ansprüche 1 bis 3, wobei die Innenflächen (7) so geneigt sind, dass das lichte Maß der Durchgangsöffnung (D) des Mantelabschnitts (2) von der ersten Seite (5) zu der zweiten Seite (6) in Querschnitten senkrecht zu der Axialrichtung (A) des Mantelabschnitts (2) und vorzugsweise in jeder Richtung senkrecht zu der Axialrichtung (A) innerhalb des jeweiligen Querschnitts größer wird.

5. Aufsetzkranz (1) gemäß einem der Ansprüche 1 bis 4, wobei die Durchgangsöffnung (D) des Mantelabschnitts (2) in Querschnitten senkrecht zu der Axialrichtung (A) rund, oval oder polygonal, vorzugsweise rechteckig oder quadratisch ist.

6. Aufsetzkranz (1) gemäß einem der Ansprüche 1 bis 5, wobei an der Außenseite des Mantelabschnitts (2) eine Abdeckung (9) vorgesehen ist, die einen zur ersten Seite (5) hin offenen, vorzugsweise spaltartigen Raum (15) definiert, in dem im Einbauzustand eine Dachabdichtung, beispielsweise eine Bitumen- oder Kunststoffbahn oder ein Blech, angeordnet werden kann.

7. Flachdachfenster, mit
einem Aufsetzkranz (1) gemäß einem der Ansprüche 1 bis 6, und
einem Rahmenelement (3), das eine Verglasung (5) trägt und an der zweiten Seite (6) des Aufsetzkranzes (1) angeordnet ist, um die Durchgangsöffnung (D) des Aufsetzkranzes (1) zu verschließen.

8. Flachdachfenster gemäß Anspruch 7, wobei das Rahmenelement (3) mit dem Aufsetzkranz (1) beweglich gekoppelt ist, derart, dass es zum Öffnen der Durchgangsöffnung (D) schwenkbar und/oder anhebbar ist.

9. Flachdachfenster gemäß Anspruch 7 oder 8, wobei der Motor und ggf. der Teil der Getriebeanordnung von einer abnehmbaren Abdeckung (16) abgedeckt und nach Abnehmen der Abdeckung (16) von der Oberseite der zweiten Seite (6) des Aufsetzkranzes zugänglich ist/sind.

10. Flachdachfenster gemäß Anspruch 8 oder 9, wobei das Flachdachfenster als Rauchabzug, insbesondere für einen Treppenraum, dient.

11. Flachdachfenster gemäß einem der Ansprüche 7 bis 10, wobei das Rahmenelement (3) eine an dem Außenumfang umlaufende Verkleidung (13) aufweist, die bündig mit Außenflächen (8,9) des Mantelabschnitts (2) des Aufsetzkranzes (1) ist.

## Claims

1. Curb (1) for a flat-roof window, having a first side (5), a second side (6), and a shell portion (2) that connects the first side to the second side, the internal faces (7) of said shell portion (2) enclosing a through opening (D) that extends along an axial direction (A) from the first side (5) to the second side (6),
wherein the first side (5) is to be attached to a building opening, and a frame element (3) which supports a glazing is to be disposed on the second side (6) in order to close the through opening (D); and
wherein at least some of the internal faces (7) of the shell portion (2) are outwardly inclined in the direction from the first side (5) towards the second side (6);
**characterized in that**
at least some of the external faces (8) of the shell portion (2) are inwardly inclined in the direction from the second side (6) towards the first side (5), and
a motor of a drive device (10) for moving the frame element (3) in order to pivot and/or to lift the frame element (3) for opening the through opening (D), and optionally a part of a gear assembly, is/are disposed in the shell portion (2) of the curb (1).

2. Curb (1) according to Claim 1, wherein the internal faces (7) of the shell portion are configured such that an imaginary projection of the opening of the through opening (D) on the first side (5) in the direction of the axial direction (A) lies completely within the opening on the second side (6).

3. Curb (1) according to Claim 2, wherein the internal faces (7) of the shell portion (2) are respectively inclined from the first side (5) to the second side (6) at a constant angle and/or at the same angle.

4. Curb (1) according to any one of Claims 1 to 3, wherein the internal faces (7) are inclined such that the clear diameter of the through opening (D) of the shell portion (2) from the first side (5) to the second side (6), in cross sections perpendicular to the axial direction (A) of the shell portion (2), and preferably in each direction perpendicular to the axial direction (A), increases within the respective cross section.

5. Curb (1) according to any one of Claims 1 to 4, wherein the through opening (D) of the shell portion (2) in cross sections perpendicular to the axial direction (A) is round, oval, or polygonal, preferably rectangular or square.

6. Curb (1) according to any one of Claims 1 to 5, wherein a cover (9) which defines a preferably gap-type space (15) that is open towards the first side (5) is provided on the external side of the shell portion (2), in which a roof insulation, for example a bitumen or plastics web or a metal sheet, is able to be disposed in the installed state.

7. Flat-roof window having
a curb (1) according to any one of Claims 1 to 6, and
a frame element (3) which supports a glazing (5) and is disposed on the second side (6) of the curb (1) so as to close the through opening (D) of the curb (1).

8. Flat-roof window according to Claim 7, wherein the frame element (3) is coupled to the curb (1) so as to be movable in such a manner that said frame element (3) is pivotable and/or liftable for opening the through opening (D).

9. Flat-roof window according to Claim 7 or 8, wherein the motor, and optionally the part of the gear assembly, is/are covered by a removable cover (16) and after the removal of the cover (16) is/are accessible from the upper side of the second side (6) of the curb.

10. Flat-roof window according to Claim 8 or 9, wherein the flat-roof window serves as a smoke extractor, in particular for a stairwell.

11. Flat-roof window according to any one of Claims 7 to 10, wherein the frame element (3) has a cladding (13) encircling the external circumference, said cladding (13) being flush with external faces (8, 9) of the shell portion (2) of the curb (1).

## Revendications

1. Costière (1) pour une fenêtre de toit plat, comprenant
un premier côté (5), un deuxième côté (6) et une portion d'enveloppe (2) reliant le premier côté (5) au deuxième côté (6), dont les surfaces intérieures (7) entourent une ouverture de passage (D) s'étendant depuis le premier côté (5) jusqu'au deuxième côté (6) le long d'une direction axiale (A) ,
le premier côté (5) devant être monté sur une ouverture de bâtiment et un élément de cadre (3) portant un vitrage devant être disposé sur le deuxième côté (6) afin de fermer l'ouverture de passage (D), et
au moins certaines des surfaces intérieures (7) de la portion d'enveloppe (2) étant inclinées vers l'extérieur dans la direction allant du premier côté (5) au deuxième côté (6),
**caractérisée**
**en ce qu'**au moins certaines des surfaces extérieures (8) de la portion d'enveloppe (2) sont inclinées vers l'intérieur dans la direction allant du deuxième côté (6) au premier côté (5), et
**en ce qu'**un moteur d'un dispositif d'entraînement (10) pour déplacer l'élément de cadre (3) afin de faire pivoter et/ou de soulever celui-ci pour ouvrir l'ouverture de passage (D), ainsi qu'éventuellement une partie d'un agencement de transmission, est/sont disposié(e)/disposés dans la portion d'enveloppe (2) de la costière (1).

2. Costière (1) selon la revendication 1, dans laquelle les surfaces intérieures (7) de la portion d'enveloppe sont réalisées de telle sorte qu'une projection imaginaire de l'ouverture de passage (D) au niveau du premier côté (5) dans la direction de la direction axiale (A) soit située complètement à l'intérieur de l'ouverture au niveau du deuxième côté (6).

3. Costière (1) selon la revendication 2, dans laquelle les surfaces intérieures (7) de la portion d'enveloppe (2) sont inclinées du premier côté (5) au deuxième côté (6) à chaque fois suivant un angle uniforme et/ou suivant le même angle.

4. Costière (1) selon l'une quelconque des revendications 1 à 3, dans laquelle les surfaces intérieures (7) sont inclinées de telle sorte que les dimensions intérieures de l'ouverture de passage (D) de la portion d'enveloppe (2) augmentent du premier côté (5) au deuxième côté (6) dans des sections transversales perpendiculairement à la direction axiale (A) de la portion d'enveloppe (2), et de préférence dans chaque direction perpendiculairement à la direction axiale (A) à l'intérieur de la section transversale respective.

5. Costière (1) selon l'une quelconque des revendications 1 à 4, dans laquelle l'ouverture de passage (D) de la portion d'enveloppe (2) dans des sections transversales perpendiculairement à la direction axiale (A) est ronde, ovale ou polygonale, de préférence rectangulaire ou carré.

6. Costière (1) selon l'une quelconque des revendications 1 à 5, dans laquelle un recouvrement (9) est prévu au niveau du côté extérieur de la portion d'enveloppe (2), lequel définit un espace (15) ouvert vers le premier côté (5), de préférence en forme de fente, dans lequel peut être disposée, dans l'état d'installation, une étanchéité de toit, par exemple une bande de bitume ou de matière plastique ou une tôle.

7. Fenêtre de toit plat comprenant
une costière (1) selon l'une quelconque des revendications 1 à 6, et
un élément de cadre (3) portant un vitrage (5) et qui est disposé au niveau du deuxième côté (6) de la costière (1) afin de fermer l'ouverture de passage (D) de la costière (1).

8. Fenêtre de toit plat selon la revendication 7, dans laquelle l'élément de cadre (3) est accouplé de manière déplaçable à la costière (1) de telle sorte qu'il puisse être pivoté et/ou soulevé pour ouvrir l'ouverture de passage (D).

9. Fenêtre de toit plat selon la revendication 7 ou 8, dans laquelle le moteur et éventuellement la partie de l'agencement de transmission, est/sont recouvert(e)/recouverts par un recouvrement amovible (16), et après l'enlèvement du recouvrement (16), est/sont accessible(s) depuis le côté supérieur du deuxième côté (6) de la costière.

10. Fenêtre de toit plat selon la revendication 8 ou 9, la fenêtre de toit plat servant d'évacuation de la fumée, en particulier pour une cage d'escalier.

11. Fenêtre de toit plat selon l'une quelconque des revendications 7 à 10, dans laquelle l'élément de cadre (3) présente un habillage (13) entourant la périphérie extérieure, qui est en affleurement avec des surfaces extérieures (8, 9) de la portion d'enveloppe (2) de la costière (1).
